# FASCICULE DE BREVET EUROPEEN

(11) **EP 1 053 554 B1**
(45) Date de publication et mention de la délivrance du brevet: **24.05.2006**
(21) Numéro de dépôt: 99973347.0
(22) Date de dépôt: 02.12.1999
(51) Int. Cl.: H01H 50/14, H01H 50/04

(54) **CONTACTEUR ELECTROMECANIQUE**
ELEKTROMAGNETISCHER SCHÜTZ
ELECTROMECHANICAL CONTACTOR

(30) Priorité: 04.12.1998 FR 9815382
(43) Date de publication de la demande: 22.11.2000
(73) Titulaire: SCHNEIDER ELECTRIC INDUSTRIES SAS, 92500 Rueil-Malmaison (FR)
(72) Inventeur: COMTOIS, Patrick, F-21000 Dijon (FR); LARCHER, Patrick, F-21121 Ahuy (FR); MOREUX, Alain, F-21000 Dijon (FR); PERROCHEAU, Régis, F-21560 Couternon (FR)
(74) Mandataire: Carias, Alain
(86) Numéro de dépôt international: PCT/FR1999/002986
(87) Numéro de publication internationale: WO 2000/034970

(56) Documents cités:
- EP-A- 0 488 203
- DE-A- 3 128 327
- DE-A- 4 236 890
- US-A- 4 006 440

## Description

La présente invention concerne un contacteur électromécanique comportant un corps qui est doté d'éléments de fixation à un support et qui loge un électroaimant doté d'une bobine et un porte-contacts déplaçable en fonction de la sollicitation de la bobine, le contacteur comprenant des bornes de puissance reliées à des contacts fixes, séparables de contacts mobiles portés par le porte-contacts, et des bornes de commande reliées à la bobine.

Par DE-A-31 28 327, on connaît un conducteur du type défini ci-dessus.

Les utilisateurs désirent de plus en plus souvent disposer de bornes de puissance de natures diverses, par exemple bornes à vis, bornes à cage élastique, bornes à déplacement d'isolant, ..; le contacteur doit donc permettre d'associer au corps des bornes différentes. Il est souhaitable d'agencer le contacteur pour répondre à ce besoin de la manière la plus simple et la moins coûteuse, tout en facilitant le raccordement des câbles externes aux bornes.

L'invention a pour but de structurer un contacteur de manière à ce qu'il puisse être doté aisément et de manière peu onéreuse de bornes de connexion de puissance de types différents.

Elle a pour autre but de structurer un tel contacteur de manière à faciliter son câblage de contrôle et de commande.

Selon l'invention, le porte-contacts est logé à l'intérieur d'un boîtier invariable, c'est-à-dire indépendant de la nature des bornes de puissance ; les bornes de puissance sont disposées dans des logements d'un bornier de puissance qui constitue une partie du corps du contacteur, les dimensions des logements dépendant de la nature des bornes considérées, tandis que le bornier de puissance comprend des cloisons interbornes dépendantes de la nature des bornes de puissance et coopérant en butée avec des formes correspondantes du boîtier, telles que des rainures de guidage et de butée, indépendantes de la nature des bornes de puissance.

Le contacteur peut ainsi être formé par assemblage d'un boîtier d'arc invariable avec des borniers de puissance variables selon la nature des bornes de puissance.

Le corps du contacteur peut avantageusement comporter à sa partie arrière un socle de fixation logeant la bobine et l'armature fixe de l'électroaimant et à sa partie avant le bornier de puissance. Ce dernier est assemblé au socle, tandis que le boîtier invariable est un boîtier spécifique d'arc situé à l'intérieur du corps, et notamment emboîté dans le bornier de puissance.

Le porte-contacts peut comprendre des contacts de contrôle situés à l'avant des contacts de puissance, un bornier de contrôle étant alors implanté sur le bornier de puissance pour coopérer avec les contacts de contrôle.

La description est faite ci-après d'un mode de réalisation préférentiel et non limitatif de l'invention, en regard des dessins annexés.
La figure 1 est une vue de côté schématique du contacteur conforme à l'invention.
La figure 2 est une vue similaire éclatée du contacteur.
La figure 3 est une vue de côté schématique à plus grande échelle du boîtier d'arc et du bornier de puissance.
La figure 4 est une vue latérale en coupe du contacteur.
La figure 5 est une vue de droite en perspective d'éléments internes du contacteur.
La figure 6 est une vue de gauche en perspective du boîtier d'arc.
La figure 7 est une vue en perspective éclatée du boîtier d'arc, du porte-contacts, du bornier de puissance et du bornier de contrôle/commande, les contacts fixes et mobiles étant absents.
La figure 8 est une vue en perspective de droite du socle et des borniers de puissance et de contrôle/commande.
Les figures 9 et 10 montrent en vue de face deux formes d'exécution du bornier de puissance.

Le contacteur électromécanique multipolaire représenté comporte un corps, c'est-à-dire une enveloppe externe, 10 présentant une partie avant 10a et une partie arrière 10b. La partie avant 10a loge des bornes de puissance A, des bornes de commande B et des bornes de contrôle C. La partie arrière 10b est dotée d'éléments usuels 11 de fixation à un support et loge un électroaimant 20. Le corps 10 inclut des lignes de courant de puissance 12 à double coupure ; ces lignes 12 présentent des pièces conductrices fixes 13 portant des contacts de puissance fixes 14, ainsi que des contacts de puissance mobiles 15 situés sur des ponts de contact 16. Les ponts mobiles de contact 16 sont logés dans un porte-contacts 17 déplaçable en fonction de la sollicitation de la bobine 21 de l'électroaimant 20.

Dans la partie avant 10a du corps 10, les bornes de puissance A sont situées dans un plan de câblage principal PA pour assurer l'insertion de câbles conduisant à une source d'alimentation et à une charge, pour mettre sous tension les lignes de courant 13 ; de plus, dans la partie avant 10a sont situées des bornes de commande B définissant un plan de câblage de commande PB situé à l'avant du plan PA, pour l'insertion de câbles reliés à un circuit de commande, ces bornes étant reliées à l'intérieur du contacteur à la bobine 21 de l'électroaimant 20. Dans la partie avant 10a sont enfin situées des bornes de contrôle C définissant un plan de câblage PC situé à l'avant du plan PA et par exemple confondu avec le plan PB, ces bornes étant reliées par des câbles ou un bus à un circuit de contrôle, signalisation, ou analogue.

Plus en détail, le corps ou boîtier 10 du contacteur comprend un socle 30 en matière isolante à forme générale de cuvette parallélépipédique ; ce socle constitue l'essentiel de la partie arrière précitée 10b et il est donc doté des éléments de fixation 11 et loge la bobine 21 de l'électroaimant 20, ainsi que l'armature fixe 22 en E avec l'âme du E disposée verticalement.

Dans le corps 10 est situé un boîtier d'arc 40 en matière isolante appropriée logeant une partie de l'armature mobile 23 en E de l'électroaimant 20 et le porte-contacts 17. Le porte-contacts 17 (voir figures 4, 5 et 7) loge les ponts de contact 16 portant chacun les deux contacts mobiles 15 du pôle respectif. En regard des contacts mobiles sont situés des contacts fixes 14 respectifs, reliés par les pièces conductrices 13 aux bornes de puissance A, les pièces 13 étant à cet effet munies de plages de fixation taraudées 13a. Le porte-contacts 17 comprend une partie arrière 17a logeant les ponts de puissance 16 et une partie avant 17b logeant des contacts mobiles de contrôle 18 destinés à coopérer avec des contacts fixes de contrôle 19 comme on le verra plus loin. Le porte-contacts 17 présente des formes d'emboîtement 17c prévues pour l'actionnement de contacts propres à un additif accroché à l'avant du contacteur.

La bobine 21 présente une carcasse isolante 24 portant le bobinage 25 et munie de deux bornes de bobine 26 destinées à être reliées aux bornes de commande B. La liaison précitée s'effectue au moyen de barrettes conductrices respectives 27 orientées sensiblement perpendiculairement à la face avant du contacteur, ces barrettes étant logées dans des rainures transversales 28 prévues à l'extérieur du boîtier d'arc 40.

Le boîtier d'arc 40 a une forme étagée, à savoir un étage définissant le plan de câblage PA, consacré à la liaison contacts de puissance - bornes de puissance et coiffé par un bornier de puissance 50, et un étage définissant le plan de câblage PB,PC, consacré à la liaison contacts de contrôle/commande -bornes de contrôle/commande et coiffé par un bornier de contrôle/commande 60. Le boîtier d'arc 40 est constitué par assemblage de deux demi-boîtiers 40a,40b selon un plan horizontal qui peut être le plan médian Q du contacteur ou un plan parallèle à Q. Chaque demi-boîtier 40a.40b comprend des cloisons internes 41 destinées à assurer un isolement convenable entre les contacts de puissance des divers pôles, mais est par contre dépourvu de cloisons externes d'isolement entre les bornes de puissance ; chaque demi-boîtier comporte des guidages et rainures 42 permettant de mettre en place et positionner des cloisons d'isolement inter-bornes 51 prévues dans le bornier de puissance 50. A l'avant du boîtier d'arc 40 sont prévus des éléments de forme 44 permettant l'accrochage d'un additif frontal au contacteur.

Comme on le voit figure 3, et accessoirement figures 6,7, chaque cloison 51 présente une partie arrière 51 a qui pénètre dans une rainure 42a correspondante située derrière les plages de fixation 13 adjacentes ; la cloison 51 offre aussi une partie en retrait 51 b qui pénètre dans une rainure 42b correspondante située au niveau de la pièce active (vis-étrier, cage élastique,..) de la borne de puissance A. La partie de la cloison située vers le plan médian Q du contacteur comprend deux glissières 51 c qui coopèrent avec des rainures horizontales 42c (voir aussi figures 9,10). On constate que les rainures 42a,42b,42c déterminent, avec les éléments associés des cloisons 51, des chicanes augmentant la distance d'isolement entre pièces conductrices de puissance. Le bornier de puissance présente une paroi 52 de plan Q' parallèle au plan médian Q du contacteur et servant de plan de base pour la borne.

Il convient d'observer que le bornier de puissance 50 peut être adapté à des types de connectique différents sans que le boîtier d'arc ne doive être modifié. Il est indiqué à titre d'exemple sur les figures 9 et 10 l'adjonction au boîtier d'arc d'un bornier 50-1 à bornes élastiques A1 et respectivement d'un bornier 50-2 à bornes à vis A2. Comme on le voit sur les figures 3, 9 et 10, l'espace 53 dévolu à la partie active ou déplaçable de la borne A entre la paroi 52 et la paroi extérieure adjacente 54 de plan Q" du bornier a un volume variable en hauteur (direction Y) et en profondeur (direction X) alors que le boîtier d'arc reste identique. Le bornier présente des ouvertures frontales 55 permettant l'accès d'un outil de manoeuvre des bornes et des ouvertures supérieures ou inférieures 56 situées dans le plan de câblage PA et servant à l'introduction de câbles de puissance, les ouvertures 55,56 débouchant dans l'espace 53. Un espace de décompression 57 est formé entre la paroi 52 du bornier et une paroi parallèle 43, dotée de trous d'évent, du boîtier d'arc. Le bornier 50 offre à l'avant une fenêtre 58 traversée par la partie avant du boîtier d'arc 40.

Un bornier de commande/contrôle 60 est assemblé à l'avant du corps de contacteur, ce bornier présentant des ouvertures frontales 61 permettant l'accès d'un outil de manoeuvre des bornes et des ouvertures supérieures ou inférieures 62 situées dans le plan de câblage PB,PC et servant à l'introduction de câbles de commande et de contrôle. Le bornier 60 a un gabarit qui permet de l'encastrer dans la fenêtre 58 du bornier de puissance 50 et il est doté d'une ouverture frontale 63 de passage pour la partie avant du boîtier d'arc 40.

Il convient de remarquer que le corps du contacteur est constitué par l'assemblage du bornier de puissance et du socle, de sorte que ces deux éléments forment la paraison externe du contacteur et enveloppent complètement le boîtier d'arc. Le bornier de puissance 50 est fixé par tous moyens usuels au socle 30 et le bornier de commande/contrôle 60 est fixé par tous moyens usuels au bornier 50 et/ou au boîtier d'arc 40.

## Revendications

1. Contacteur électromécanique comportant un corps (10) qui est doté d'éléments de fixation à un support et qui loge un électroaimant (20) doté d'une bobine et un porte-contacts (17) déplaçable en fonction de la sollicitation de la bobine, le contacteur comprenant des bornes de puissance (A) reliées à des contacts fixes, séparables de contacts mobiles portés par le porte-contacts, et des bornes de commande (B) reliées à la bobine, et dans ce contacteur :
- le porte-contacts (17) est logé à l'intérieur d'un boîtier (40) indépendant de la nature des bornes de puissance (A),
- les bornes de puissance (A) sont disposées dans des logements (53) d'un bornier de puissance (50) qui forme une partie du corps (10) du contacteur, les dimensions de ces logements dépendant de la nature des bornes de puissance (A), ***caractérisé par* le fait que** :
- le bornier de puissance (50) comprend des cloisons interbornes (51) dépendantes du type des bornes de puissance (A) et coopérant en butée avec des formes correspondantes (42) du boîtier (40) indépendantes de la nature des bornes de puissance.

2. Contacteur selon la revendication 1, ***caractérisé par le fait que** :* les formes (42) du boîtier (40) qui coopèrent avec les cloisons (51) du bornier de puissance (50) sont des rainures de guidage et de butée.

3. Contacteur selon la revendication 1, ***caractérisé par le fait que** :* le corps (10) du contacteur comporte à sa partie arrière un socle (30) logeant la bobine (21) et l'armature fixe (22) de l'électroaimant (20) et à sa partie avant le bornier de puissance (50), celui-ci étant assemblé au socle, tandis que le boîtier (40) est un boîtier spécifique d'arc situé à l'intérieur du corps (10).

4. Contacteur selon la revendication 1, ***caractérisé par le fait que** :* le boîtier (40) est emboîté dans le bornier de puissance (50), le corps du contacteur étant constitué par l'assemblage du bornier de puissance à un socle (30) logeant la bobine (21) et l'armature fixe (22) de l'électroaimant (20).

5. Contacteur selon la revendication 1, ***caractérisé par le fait que** :* le porte-contacts (17) comprend des contacts de contrôle situés à l'avant des contacts de puissance, et qu'un bornier de contrôle (60) est implanté sur le bornier de puissance (50) pour coopérer avec les contacts de contrôle.

6. Contacteur selon la revendication 5, ***caractérisé par le fait que** :* le boîtier (40) se compose de deux demi-boîtiers (40a,40b) assemblés entre eux et présentant quand ils sont joints une face de séparation parallèle à la face avant du contacteur pour séparer les contacts de contrôle des contacts de puissance.

## Claims

1. Electromechanical contactor comprising an outer casing (10) fitted with components for fastening it to a base and which houses an electromagnet (20) consisting of a coil and a contact-holder (17) that is displaced when moved by the coil, said contactor comprising power terminals (A) connected to fixed contacts and separable from movable contacts mounted on the contact-holder, and command terminals (B) connected to the coil, and in this contactor
- the contact-holder (17) is contained inside an unit (40) that is independent of the type of power terminals (A) it contains ;
- the power terminals (A) are disposed in housings (53) of a power terminal (50) that constitutes one part of the body (10) of the contactor, the measurements of the housing being dependent on the type of terminals used (A)
**characterized in that** :
- the power terminal (50) includes partitions (51) between the terminals that are dependent on the types of power terminals (A) used and form an abutment with the matching shapes (42) of the unit (40) independent of the types of power terminals used.

2. Contactor of claim 1, **characterized in that** the shapes (42) of the unit (40) that operate in conjunction with partitions (51) of the power terminal (50) are guiding and stop grooves.

3. Contactor of claim 1, **characterized in that** the rear section of body (10) comprises a base (30) housing the coil (21) and the fixed arm (22) of the electromagnet (20) and the forward section the power terminal block (50), the latter being fastened to the base while the unit (40) is a specific arc unit located inside body (10).

4. Contactor of claim 1, **characterized in that** the unit (40) fits into the power terminal block (50), the body of the contactor being composed by assembling the power terminal block to a base (30) housing the coil (21) and the fixed arm (22) of the electromagnet (20).

5. Contactor of claim 1, **characterized in that** the contact-holder (17) comprises control contacts located forward of the power contacts, and that a control terminal block (60) is installed on the power terminal block (50) to operate in conjunction with the control contacts.

6. Contactor of claim 5, **characterized in that** the unit (40) is composed of two half-units (40a, 40b) assembled together and having, once joined together, a separating surface parallel to the front panel of the contactor to separate the control contacts from the power contacts.

## Patentansprüche

1. Elektromechanischer Schütz mit einem Körper (10), der mit Elementen zur Befestigung an einem Träger versehen ist und einen mit einer Spule versehenen Elektromagneten (20) und einen Kontaktträger (17) aufnimmt, der in Abhängigkeit von der Beanspruchung der Spule beweglich ist, wobei der Schütz Leistungsklemmen (A), die mit ortsfesten Kontakten verbunden sind, welche von vom Kontaktträger getragenen, beweglichen Kontakten trennbar sind, und mit der Spule verbundene Steuerklemmen (B) aufweist, und wobei in diesem Schütz:
- der Kontaktträger (17) im Inneren eines Gehäuses (40) angeordnet ist, das von der Beschaffenheit der Leistungsklemmen (A) unabhängig ist,
- die Leistungsklemmen (A) in Sitzen (53) einer Leistungsklemmenleiste (50) angeordnet sind, die einen Teil des Körpers (10) des Schützes bildet, wobei die Abmessungen dieser Sitze von der Beschaffenheit der Leistungsklemmen (A) abhängen,
**dadurch gekennzeichnet, dass**:
- die Leistungsklemmenleiste (50) Trennwände (51) zwischen den Klemmen aufweist, die vom Typ der Leistungsklemmen (A) abhängen und in Anschlag mit entsprechenden Formen (42) des Gehäuses (40) zusammenwirken, die von der Beschaffenheit der Leistungsklemmen unabhängig sind.

2. Schütz nach Anspruch 1, **dadurch gekennzeichnet, dass** die Formen (42) des Gehäuses (40), die mit den Trennwänden (51) der Leistungsklemmenleiste (50) zusammenwirken, Führungs- und Anschlagrillen sind.

3. Schütz nach Anspruch 1, **dadurch gekennzeichnet, dass** der Körper (10) des Schützes in seinem hinteren Bereich einen Sockel (30), der die Spule (21) und den ortsfesten Anker (22) des Elektromagneten (20) aufnimmt, und in seinem vorderen Bereich die Leistungsklemmenleiste (50) aufweist, die mit dem Sockel zusammengebaut ist, während das Gehäuse (40) ein spezifisches Lichtbogen-Gehäuse ist, das sich innerhalb des Körpers (10) befindet.

4. Schütz nach Anspruch 1, **dadurch gekennzeichnet, dass** das Gehäuse (40) in die Leistungsklemmenleiste (50) eingefügt ist, wobei der Körper des Schützes aus dem Anbau der Leistungsklemmenleiste an einen Sockel (30) besteht, der die Spule (21) und den ortsfesten Anker (22) des Elektromagneten (20) aufnimmt.

5. Schütz nach Anspruch 1, **dadurch gekennzeichnet, dass** der Kontaktträger (17) Prüfkontakte aufweist, die sich vor den Leistungskontakten befinden, und dass eine Prüfklemmenleiste (60) auf die Leistungsklemmenleiste (50) aufgesetzt ist, um mit den Prüfkontakten zusammenzuwirken.

6. Schütz nach Anspruch 5, **dadurch gekennzeichnet, dass** das Gehäuse (40) aus zwei Halbgehäusen (40a, 40b) besteht, die zusammengebaut sind und, wenn sie zusammengefügt sind, eine Trennfläche parallel zur Vorderseite des Schützes aufweisen, um die Prüfkontakte von den Leistungskontakten zu trennen.
